# EUROPÄISCHE PATENTANMELDUNG

(11) **EP 4 726 301 A1**
(43) Veröffentlichungstag der Anmeldung: **15.04.2026**
(21) Anmeldenummer: 25192219.1
(22) Anmeldetag: 28.07.2025
(51) Int. Cl.: F25D 23/06

(54) **HALTERUNG ZUR ANORDNUNG AN EINEM INNENWANDUNGSTEIL EINES KLIMASCHRANKS, HALTERUNGSBAUGRUPPE, INNENWANDUNGSTEIL FÜR EINEN KLIMASCHRANK, HALTESYSTEM SOWIE KLIMASCHRANK**

(30) Priorität: 09.10.2024 DE 102024129087
(71) Anmelder: Binder GmbH, 78532 Tuttlingen (DE)
(72) Erfinder: Urtic, Ante, 78087 Mönchweiler (DE)
(74) Vertreter: Westphal, Mussgnug & Partner Patentanwälte mbB

(57) **Zusammenfassung**

Halterung (12) zur Anordnung an einem Innenwandungsteil (14) eines Klimaschranks (16), mit einem Basisabschnitt (20) und einem an dem Basisabschnitt (20) angeordneten ersten Halteabschnitt (22), wobei der Basisabschnitt (20) eine Basislängsrichtung (24) und eine quer zu der Basislängsrichtung (24) angeordnete Basisquerrichtung (26) aufweist, wobei der erste Halteabschnitt (22) ein Einführelement (36) zum Einführen in das Innenwandungsteil (14) und mindestens ein an dem Einführelement (36) angeordnetes Sicherungselement (38, 39) zum Sichern des ersten Halteabschnitts (22) an dem Innenwandungsteil (14) aufweist, und wobei das mindestens eine Sicherungselement (38, 39) entlang der Basisquerrichtung (26) auf das Einführelement (36) folgend angeordnet ist,
sowie Halterungsbaugruppe (10) mit einer Halterung (12) und einer Halteschiene,
sowie Innenwandungsteil (14) für einen Klimaschrank (16), sowie Haltesystem (96),
sowie Klimaschrank (16).

## Beschreibung

Die Erfindung betrifft eine Halterung zur Anordnung an einem Innenwandungsteil eines Klimaschranks, eine Halterungsbaugruppe, ein Innenwandungsteil für einen Klimaschrank, ein Haltesystem sowie einen Klimaschrank.

Im Innenraum eines Klimaschranks lassen sich bestimmte klimatische Bedingungen einstellen. Klimaschränke kommen daher in vielen Bereichen, insbesondere der Naturwissenschaft und Technik, zum Einsatz, beispielsweise um Produkte oder Proben unter vorgegebenen klimatischen Bedingungen untersuchen zu können.

Damit die in einem Klimaschrank angeordneten Objekte nicht ausschließlich auf einer Bodenwandung eines Innenraums des Klimaschranks angeordnet werden können, sind Klimaschränke in der Regel mit Zwischenböden, insbesondere Einschubböden, versehen. Zur Anordnung der Zwischenböden oder anderer Ablage- bzw. Befestigungsstrukturen in dem Innenraum des Klimaschranks, ist es erforderlich, entsprechende Haltesysteme in dem Innenraum vorzusehen. Zur Anordnung von Einschubböden, sind beispielsweise häufig Halteschienen an den Seitenwänden des Innenraums angeordnet.

Derartige Haltesysteme sind beispielsweise aus der JP 2005 098 575 A, der DE 10 2014 201 429 A1, der DE 20 2008 000 887 U1, der DE 20 2014 106 052 U1 oder der DE 10 2008 031 943 A1 bekannt. Diese Systeme sind auf unterschiedliche Weise flexibel ausgebildet, sodass mehrere Möglichkeiten ihrer Anordnung im Innenraum eines Klimaschranks bestehen.

Nachteilig an den bekannten Systemen ist jedoch, dass sie aufwändig in der Herstellung bzw. Montage sind, und/oder unzureichende Sicherheitsmerkmale gegen ein unbeabsichtigtes Ablösen von einer Innenwandung des Klimaschranks aufweisen. Ein derartiges unbeabsichtigtes Ablösen schließt ein Ausfall des Systems aufgrund von Überlastung oder Ermüdungs- bzw. Verschleißerscheinungen mit ein.

Der Erfindung liegt daher die Aufgabe zugrunde, einen Gegenstand bereitzustellen, der eine einfache, sichere und zugleich flexible Anordnung eines Objekts in einem Klimaschrank ermöglicht.

Die Aufgabe wird erfindungsgemäß gelöst durch eine Halterung mit den Merkmalen des Patentanspruchs 1, einer Halterungsbaugruppe mit den Merkmalen des Patentanspruchs 12, ein Innenwandungsteil mit den Merkmalen des Patentanspruchs 13, ein Haltesystem mit den Merkmalen des Patentanspruchs 16 sowie einen Klimaschrank mit den Merkmalen des Patentanspruchs 17.

Vorteilhafte Ausgestaltungen und Weiterbildungen der Erfindung sind in den abhängigen Ansprüchen angegeben.

Eine erfindungsgemäße Halterung zur Anordnung an einem Innenwandungsteil eines Klimaschranks umfasst einen Basisabschnitt und einen an dem Basisabschnitt angeordneten ersten Halteabschnitt, wobei der Basisabschnitt eine Basislängsrichtung und eine quer zu der Basislängsrichtung angeordnete Basisquerrichtung aufweist. Hier und im Folgenden umfasst der Begriff "Basisquerrichtung" vorzugsweise beide der einander entgegengesetzten Richtungen einer Gerade. Entsprechendes gilt für den Begriff "Basislängsrichtung".

Der Basisabschnitt ist vorzugsweise zur Anordnung einer Schnittstelle für ein zu haltendes Objekt vorgesehen. Dabei ist vorzugsweise eine Basisvorderseite zur Anordnung der Schnittstelle vorgesehen. Der Basisabschnitt kann einen, vorzugsweise flächigen, Grundkörper mit einer, vorzugsweise im Wesentlichen rechteckigen, Grundfläche aufweisen, wobei Seitenkanten der Grundfläche bevorzugt entlang der Basislängsrichtung und/oder der Basisquerrichtung angeordnet sind. Die Formulierung "im Wesentlichen" beschreibt dabei insbesondere, dass Abweichungen von der Form eines idealen Rechtecks vorliegen können, wie beispielsweise abgerundete Ecken.

Der erste Halteabschnitt weist ein Einführelement zum Einführen in das Innenwandungsteil und mindestens ein an dem Einführelement angeordnetes Sicherungselement zum Sichern des ersten Halteabschnitts an dem Innenwandungsteil auf. Dabei ist das Einführelement um eine parallel zu der Basisquerrichtung ausgerichtete Halteachse derart zu einer Basisrückseite des Basisabschnitts hin abgewinkelt an dem Basisabschnitt angeordnet, dass das Einführelement und die Basisrückseite in einem um die Halteachse angeordneten Haltewinkel von kleiner als 180° zueinander angeordnet sind. Als Basisrückseite wird vorzugsweise die der Basisvorderseite gegenüberliegend angeordnete Seite des Basisabschnitts bezeichnet. Der Haltewinkel ist vorzugsweise zwischen einer der Basisrückseite zugewandten Seite des Einführelements und der Basisrückseite angeordnet.

Das mindestens eine Sicherungselement und das Einführelement sind in einem um eine Sicherungsachse angeordneten Sicherungswinkel von kleiner als 180° zueinander angeordnet. Das mindestens eine Sicherungselement kann damit das Innenwandungsteil hintergreifen und damit die Halterung gegen unbeabsichtigtes Ablösen von dem Innenwandungsteil sichern. Dabei kann das mindestens eine Sicherungselement insbesondere zur Basisrückseite hin oder von der Basisrückseite weg abgewinkelt angeordnet sein. Der Effekt des Hintergreifens kann durch die mit einer an der Basisvorderseite erfolgenden Krafteinwirkung auf die Halterung und die damit einhergehende elastische Deformation der Halterung verstärkt werden. Vorzugsweise ist das mindestens eine Sicherungselement zur Basisrückseite hin abgewinkelt angeordnet. Insbesondere wenn eine an der Basisvorderseite einwirkende Kraft parallel zu der Basislängsrichtung ausgerichtet ist, kann eine derartige Anordnung die in der Folge auftretende elastische Deformation der Halterung besonders gut zur Verstärkung des Hintergreifens nutzen. Die Halterung, insbesondere die den Basisabschnitt und das Einführelement umfassende Einheit, kann als einstückiges Stanzbiegeteil ausgebildet sein.

Erfindungsgemäß ist das mindestens eine Sicherungselement entlang der Basisquerrichtung auf das Einführelement folgend angeordnet. Damit kann eine besonders einfache Montierbarkeit und Demontierbarkeit und damit eine hohe Flexibilität der Halterung erreicht werden. Vorzugsweise ist das mindestens eine Sicherungselement unmittelbar folgend auf das Einführelement angeordnet.

Die Sicherungsachse ist vorzugsweise parallel zu der Basisquerrichtung ausgerichtet. Dadurch kann eine besonders effektive Wirkung des mindestens einen Sicherungselements erreicht werden.

In einer bevorzugten Ausführungsform der Erfindung weist das Einführelement mindestens einen in der Basisquerrichtung hervorragenden Vorsprung auf, wobei das mindestens eine Sicherungselement vorzugsweise zwischen dem mindestens einen Vorsprung und der Halteachse angeordnet ist.

Bevorzugt ist das mindestens eine Sicherungselement mit einem ersten Sicherungselementende an dem mindestens einen Vorsprung angeordnet. Dabei ist das erste Sicherungselementende vorzugsweise unmittelbar an dem mindestens einen Vorsprung angeordnet.

Besonders bevorzugt weist das mindestens eine Sicherungselement ein dem ersten Sicherungselementende gegenüber angeordnetes freies zweites Sicherungselementende auf. Das mindestens eine Sicherungselement kann damit derart abgewinkelt gegenüber dem Einführelement abgewinkelt angeordnet sein, dass das zweite Sicherungselementende abstehend von dem Einführelement angeordnet ist.

Zwischen dem mindestens einen Sicherungselement und dem Basisabschnitt kann eine Lücke zur Anordnung eines Abschnitts des Innenwandungsteils angeordnet sein. Vorzugsweise ist die Lücke zwischen dem freien zweiten Sicherungselementende und dem Basisabschnitt angeordnet.

Der Haltewinkel kann kleiner/gleich 105° und größer/gleich 75°, bevorzugt kleiner/gleich 95° und größer/gleich 85°, und besonders bevorzugt gleich 90°, ausgebildet sein. Durch eine derartige Ausbildung des Winkels um 90° kann eine besonders gute Montierbarkeit und Demontierbarkeit der Halterung an dem Innenwandungsteil erreicht werden.

Der Sicherungswinkel kann größer/gleich 135°, bevorzugt größer/gleich 155°, und besonders bevorzugt größer/gleich 165° und kleiner/gleich 175°, ausgebildet sein. Mit einer derartigen Ausbildung des Sicherungswinkels kann einerseits eine gute Montierbarkeit und Demontierbarkeit der Halterung an dem Innenwandungsteil erreicht werden. Andererseits kann in diesem Winkelbereich ein sicheres Hintergreifen des Innenwandungsteils durch das mindestens eine Sicherungselement, insbesondere durch das zweite Sicherungselementende erreicht werden.

In einer Weiterbildung der Erfindung ist ein erstes Sicherungselement des mindestens einen Sicherungselements in der Basisquerrichtung einem zweiten Sicherungselement des mindestens einen Sicherungselements gegenüberliegend angeordnet. Dabei kann das Einführelement zwischen dem ersten Sicherungselement und dem zweiten Sicherungselement angeordnet sein. Das Einführelement kann T-förmig mit einem Längsstück und einem Querstück ausgebildet sein. Dabei ist das Längsstück mit einem dem Querstück abgewandten Ende vorzugsweise an dem Basisabschnitt angeordnet. Der mindestens eine Vorsprung kann jeweils ein Ende des Querstücks bilden. Das erste Sicherungselement und das zweite Sicherungselement können jeweils an dem Querstück, vorzugsweise jeweils an einer dem Basisabschnitt zugewandten Seite des Querstücks, angeordnet sein.

In einer bevorzugten Ausführungsform der Erfindung weist die Halterung einen zweiten Halteabschnitt auf, wobei der zweite Halteabschnitt dem ersten Halteabschnitt in der Basislängsrichtung gegenüberliegend an dem Basisabschnitt angeordnet ist. Der zweite Halteabschnitt ist vorzugsweise zur Anordnung an dem Innenwandungsteil vorgesehen.

Der zweite Halteabschnitt kann bezogen auf den Basisabschnitt einen proximalen Abschnitt und einen distalen Abschnitt aufweisen, wobei der distale Abschnitt vorzugsweise parallel versetzt zu dem Basisabschnitt angeordnet ist. Der proximale Abschnitt ist vorzugsweise einerseits angrenzend an den Basisabschnitt und andererseits angrenzend an den distalen Abschnitt angeordnet. Der proximale Abschnitt ist damit vorzugsweise als Verbindungselement zwischen dem Basisabschnitt und dem distalen Abschnitt ausgebildet. Der distale Abschnitt kann zu dem Basisabschnitt einen Versatz in Richtung der Basisrückseite aufweisen. Außerdem ist der distale Abschnitt vorzugsweise entlang der Basislängsrichtung überlappungsfrei versetzt zu dem Basisabschnitt angeordnet. Das Einführelement und der distale Abschnitt sind vorzugsweise auf derselben Seite des Basisabschnitts angeordnet. Die parallel versetzte Anordnung des distalen Abschnitts kann insbesondere dadurch realisiert werden, dass der zweite Halteabschnitt gegenüber dem Basisabschnitt S-förmig abgebogen angeordnet ist. Der zweite Halteabschnitt kann Teil der als einstückiges Stanzbiegeteil ausgebildeten Einheit der Halterung sein. Der zweite Halteabschnitt, insbesondere der distale Abschnitt, ist zur Einführung in das Innenwandungsteil vorgesehen.

Eine erfindungsgemäße Halterungsbaugruppe umfasst eine zuvor beschriebene Halterung und einer Halteschiene, wobei die Halteschiene an einer der Basisrückseite des Basisabschnitts gegenüberliegend angeordneten Basisvorderseite des Basisabschnitts der Halterung angeordnet ist. Bevorzugt umfasst die Halterungsbaugruppe mindestens zwei, besonders bevorzugt mindestens drei Halterungen. Vorzugsweise weist jede der Halterungen die genannten Merkmale der zuvor beschriebenen Halterung auf.

Ein erfindungsgemäßes Innenwandungsteil für einen Klimaschrank umfasst eine Wandungslängsrichtung und eine quer zur Wandungslängsrichtung angeordnete Wandungsquerrichtung. Entsprechend der Bedeutung der Begriffe "Basislängsrichtung" und "Basisquerrichtung" umfassen die Begriffe "Wandungslängsrichtung" und "Wandungsquerrichtung" hier und im Folgenden vorzugsweise jeweils beide der einander entgegengesetzten Richtungen einer Gerade.

Das Innenwandungsteil umfasst ferner mindestens einen entlang der Wandungslängsrichtung ausgerichteten Schlitzstreifen mit einer Vielzahl an Schlitzen zur Aufnahme einer, insbesondere zuvor beschriebenen, Halterung, sowie einen in der Wandungsquerrichtung an den mindestens einen Schlitzstreifen angrenzenden Wandungsabschnitt. Die Eignung der Schlitze zur Aufnahme der Halterung kann derart realisiert sein, dass jeder der Schlitze zur Aufnahme des ersten Halteabschnitts geeignet ist. Vorzugsweise ist jeder der Schlitze außerdem zur Aufnahme des zweiten Halteabschnitts geeignet. Die Eignung zur Aufnahme des ersten Halteabschnitts bzw. des zweiten Halteabschnitts kann insbesondere durch entsprechende Abmessungen der Schlitze gegeben sein.

Die Schlitze sind in dem mindestens einen Schlitzstreifen parallel zu der Wandungsquerrichtung ausgerichtet und entlang der Wandungslängsrichtung aufeinander folgend angeordnet. Dadurch kann eine Flexibilität in der Anordnung der Halterung, insbesondere in der Wandungslängsrichtung erreicht werden. Das Innenwandungsteil kann mehrere des mindestens einen Schlitzstreifens aufweisen.

Erfindungsgemäß weist der mindestens eine Schlitzstreifen eine Verstärkung auf, derart dass eine Streifenwandstärke des mindestens einen Schlitzstreifens größer ist als eine Wandungswandstärke des Wandungsabschnitts. Dadurch kann insbesondere eine sichere Anordnung der Halterung an dem Innenwandungsteil ermöglicht werden.

In einer bevorzugten Ausführungsform der Erfindung weist das Innenwandungsteil ein Wandungsblech mit einem vorderseitigen Wandungsteil und einem rückseitigen Wandungsteil auf, wobei das rückseitige Wandungsteil dadurch gebildet ist, dass mindestens ein Seitenabschnitt des Wandungsblechs auf eine Rückseite des vorderseitigen Wandungsteils gebogen ist, wobei die Verstärkung dadurch gebildet ist, dass ein Endabschnitt des mindestens einen Seitenabschnitts rückseitig anliegend an den mindestens einen Schlitzstreifen angeordnet ist. Das Innenwandungsteil kann als einstückiges Stanzbiegeteil ausgebildet sein. Der mindestens eine Seitenabschnitt, insbesondere der Endabschnitt, kann parallel zu der Wandungslängsrichtung angeordnet sein. Damit ist der mindestens eine Seitenabschnitt und insbesondere der Endabschnitt vorzugsweise parallel zu dem mindestens einen Schlitzstreifen angeordnet sein.

In einer Weiterbildung der Erfindung ist ein Profilabschnitt des mindestens einen Seitenabschnitts beabstandet zu dem vorderseitigen Wandungsteil angeordnet. Der Profilabschnitt kann damit als rückseitige Rippe des Innenwandungsteils ausgebildet sein. Mittels des Profilabschnitts kann so eine Versteifung des Innenwandungsteils erreicht werden. Der Profilabschnitt ist vorzugsweise parallel zu der Wandungslängsrichtung angeordnet. Außerdem kann der Profilabschnitt U-förmig ausgebildet sein. Der Profilabschnitt ist vorzugsweise an den Endabschnitt und den vorderseitigen Wandungsteil angrenzend angeordnet.

Ein erfindungsgemäßes Haltesystem umfasst eine zuvor beschriebene Halterung oder eine zuvor beschriebene Halterungsbaugruppe sowie einen zuvor beschriebenen Innenwandungsteil. Dabei ist die Halterung mit dem ersten Halteabschnitt in mindestens einem der Schlitze angeordnet, derart dass das Innenwandungsteil zwischen dem Basisabschnitt und dem mindestens einen Sicherungselement angeordnet ist.

Ein erfindungsgemäßer Klimaschrank umfasst ein zuvor beschriebenes Innenwandungsteil oder ein zuvor beschriebenes Haltesystem.

Verschiedene Ausführungsbeispiele der Erfindung werden anhand der nachfolgenden Figuren erläutert. Es zeigt:
- Figur 1: eine erste perspektivische Ansicht eines Ausführungsbeispiels einer Halterungsbaugruppe,
- Figur 2: eine zweite perspektivische Ansicht des in Fig. 1 gezeigten Ausführungsbeispiels,
- Figur 3: eine Seitenansicht des in Fig. 1 gezeigten Ausführungsbeispiels,
- Figur 4: einen Ausschnitt einer Vorderansicht des in Fig. 1 gezeigten Ausführungsbeispiels,
- Figur 5: eine perspektivische Vorderansicht eines Ausführungsbeispiels eines Innenwandungsteils,
- Figur 6: eine perspektivische Rückansicht des in Fig. 5 gezeigten Ausführungsbeispiels,
- Figur 7: eine Ansicht eines Ausführungsbeispiels eines Einsatzes eines Klimaschranks mit markierten Details A und B,
- Figur 8: eine vergrößerte Ansicht des in Fig. 7 markierten Details A,
- Figur 9: eine vergrößerte Ansicht des in Fig. 7 markierten Details B,
- Figur 10: eine perspektivische Ansicht des in Fig. 7 markierten Details B,
- Figur 11: eine perspektivische Ansicht des in Fig. 7 markierten Details A,
- Figur 12: eine perspektivische Ansicht eines Ausführungsbeispiels eines Klimaschranks.

Die Figuren 1 bis 12 zeigen verschiedene Ansichten verschiedener Ausführungsbeispiele. Der Übersichtlichkeit halber werden nicht alle Bezugszeichen in jeder Figur verwendet. Für gleiche und funktionsgleiche Teile werden die gleichen Bezugszeichen verwendet.

Fig. 1 u. 2 zeigen perspektivische Ansichten eines Ausführungsbeispiels einer Halterungsbaugruppe 10. Die Halterungsbaugruppe 10 umfasst vorzugsweise mehrere Halterungen 12 zur Anordnung an einem Innenwandungsteil 14 eines Klimaschranks 16 sowie eine Halteschiene 18. Ausführungsbeispiele des Innenwandungsteils 14 und des Klimaschranks 16 sind in den Fig. 5, 6 u. 12 dargestellt.

Die Merkmale jeder der Halterungen 12 lässt sich insbesondere anhand der in den Fig. 3 u. 4 gezeigten Darstellungen erklären. Jede der Halterungen 12 umfasst einen Basisabschnitt 20 und einen an dem Basisabschnitt 20 angeordneten ersten Halteabschnitt 22, wobei der Basisabschnitt 20 eine Basislängsrichtung 24 und eine quer zu der Basislängsrichtung 24 angeordnete Basisquerrichtung 26 aufweist. Der Basisabschnitt 20 ist vorzugsweise zur Anordnung der Halteschiene 18 vorgesehen. Der Basisabschnitt 20 kann einen flächigen Grundkörper 28 mit einer im Wesentlichen rechteckigen Grundfläche aufweisen, wobei Seitenkanten 30 der Grundfläche bevorzugt entlang der Basislängsrichtung 24 und der Basisquerrichtung 26 angeordnet sind.

Der Basisabschnitt 20 kann eine Basisvorderseite 32 und eine der Basisvorderseite 32 gegenüberliegend angeordnete Basisrückseite 34 aufweisen, wobei vorzugsweise eine der flächigen Seiten des Basisabschnitts 20 auf der Basisvorderseite 32 und eine der flächigen Seiten des Basisabschnitts 20 auf der Basisrückseite 34 angeordnet ist. Die Halteschiene ist jeweils an der Basisvorderseite 32 des Basisabschnitts 20 der jeweiligen Halterung 12 angeordnet.

Der erste Halteabschnitt 22 weist ein Einführelement 36 zum Einführen in das Innenwandungsteil 14 und vorzugsweise ein an dem Einführelement 36 angeordnetes erstes Sicherungselement 38 und ein an dem Einführelement 36 angeordnetes zweites Sicherungselement 39 zum Sichern des ersten Halteabschnitts 22 an dem Innenwandungsteil 14 auf. Dabei ist das Einführelement 36 um eine parallel zu der Basisquerrichtung 26 ausgerichtete Halteachse 40 derart zu der Basisrückseite 34 des Basisabschnitts 20 hin abgewinkelt an dem Basisabschnitt 20 angeordnet, dass das Einführelement 36 und die Basisrückseite 34 in einem um die Halteachse 40 angeordneten Haltewinkel 42 von vorzugsweise 90° zueinander angeordnet sind. Der Haltewinkel 42 ist vorzugsweise zwischen einer der Basisrückseite 34 zugewandten Seite des Einführelements 36 und der Basisrückseite 34 angeordnet. Die Halteachse 40 ist senkrecht zu der in der in Fig. 3 gewählten Darstellungsebene angeordnet und dort dementsprechend als Punkt dargestellt.

Die beiden Sicherungselemente 38, 39 und das Einführelement 36 sind jeweils in einem um eine Sicherungsachse 44 angeordneten Sicherungswinkel 46 zueinander angeordnet, der vorzugsweise größer/gleich 165° und kleiner/gleich 175° ausgebildet ist. Die Sicherungsachse 44 ist dabei vorzugsweise parallel zu der Basisquerrichtung 26 ausgerichtet. Entsprechend der Darstellung der Halteachse 40 ist die Sicherungsachse 44 aufgrund ihrer Anordnung und der in Fig. 3 gewählten Ansicht in Fig. 3 als Punkt dargestellt. In der Darstellung der Fig. 4 ist die Sicherungsachse 44 durch die Halteachse 40 verdeckt. Wie in der Darstellung in Fig. 3 gezeigt, sind beide Sicherungselemente 38, 39 vorzugsweise zur Basisrückseite 34 hin abgewinkelt angeordnet. Es sind ebenfalls Ausführungsformen denkbar, bei denen beide Sicherungselemente 38, 39 von der Basisrückseite 34 weg abgewinkelt oder eines der Sicherungselemente 38, 39 zu der Basisrückseite 34 hin und das andere der Sicherungselemente 38, 39 von der Basisrückseite 34 weg abgewinkelt angeordnet ist. Wie insbesondere Fig. 4 zeigt, kann jedes der Sicherungselemente 38 entlang der Basisquerrichtung 26 auf das Einführelement 38 unmittelbar folgend angeordnet sein.

Wie neben der Darstellung der Fig. 3 insbesondere die Darstellung der Fig. 11 zeigt, kann das Einführelement zwei Vorsprünge 48 aufweisen, die vorzugsweise entlang der Basisquerrichtung 26 einander entgegengesetzt hervorragend ausgebildet sind. Das Einführelement 36 kann T-förmig mit einem Längsstück 50 und einem Querstück 52 ausgebildet sein. Die beiden Enden des Querstücks 52 werden dabei vorzugsweise von den beiden Vorsprüngen 48 gebildet. Das Längsstück 50 ist mit einem dem Querstück 52 abgewandten Ende vorzugsweise an dem Basisabschnitt 20 angeordnet.

Bevorzugt weist jedes der Sicherungselemente 38, 39 ein erstes Sicherungselementende 54 und ein dem ersten Sicherungselementende 54 gegenüberliegend angeordnetes freies zweites Sicherungselementende 56 auf. Jedes der Sicherungselemente 38, 39 ist vorzugsweise mit dem jeweiligen ersten Sicherungselementende 54 unmittelbar an einem der Vorsprünge 48 angeordnet. Das erste Sicherungselement 38 und das zweite Sicherungselement 39 können so jeweils an dem Querstück 52 angeordnet sein. Vorzugsweise sind die Sicherungselemente 38, 39 jeweils derart an einer dem Basisabschnitt 20 zugewandten Seite des Querstücks 52 angeordnet, dass jedes der Sicherungselemente 38, 39 zwischen dem jeweiligen Vorsprung 48 und der Halteachse 40 angeordnet ist (siehe Fig. 3).

Fig. 4 zeigt, dass das erste Sicherungselement 38 in der Basisquerrichtung 26 dem zweiten Sicherungselement 39 derart gegenüberliegend angeordnet sein kann, dass das Einführelement 36 zwischen dem ersten Sicherungselement 38 und dem zweiten Sicherungselement 39 angeordnet ist.

Wie insbesondere Fig. 3 zeigt, kann das zweite Sicherungselementende 56 als freies Sicherungselementende ausgebildet sein. Zwischen dem zweiten Sicherungselementende 56 und dem Basisabschnitt 20 kann jeweils eine Lücke 58 zur Anordnung eines Abschnitts des Innenwandungsteils 14 angeordnet sein (siehe auch Fig. 8 u. 9).

Wie insbesondere die Fig. 2-4 zeigen, kann jede der Halterungen 12 einen zweiten Halteabschnitt 60 aufweisen, wobei der zweite Halteabschnitt 60 dem ersten Halteabschnitt 22 in der Basislängsrichtung 24 gegenüberliegend an dem Basisabschnitt 20 angeordnet ist. Der zweite Halteabschnitt 60 ist vorzugsweise zur Anordnung an dem Innenwandungsteil 14, vorzugsweise zur Einführung in das Innenwandungsteil 14, vorgesehen.

Der zweite Halteabschnitt 60 kann bezogen auf den Basisabschnitt 20 einen proximalen Abschnitt 62 und einen distalen Abschnitt 64 aufweisen, wobei der distale Abschnitt 64 vorzugsweise parallel versetzt zu dem Basisabschnitt 20 angeordnet ist. Der proximale Abschnitt 62 ist vorzugsweise einerseits angrenzend an den Basisabschnitt 20 und andererseits angrenzend an den distalen Abschnitt 64 angeordnet. Der proximale Abschnitt 62 ist damit vorzugsweise als Verbindungselement zwischen dem Basisabschnitt 20 und dem distalen Abschnitt 64 ausgebildet.

Der distale Abschnitt 64 kann zu dem Basisabschnitt 20 einen Versatz 66 in Richtung der Basisrückseite 34 aufweisen (siehe Fig. 3). Außerdem ist der distale Abschnitt 64 vorzugsweise entlang der Basislängsrichtung 24 überlappungsfrei versetzt zu dem Basisabschnitt 20 angeordnet. Das Einführelement 36 und der distale Abschnitt 64 sind vorzugsweise auf derselben Seite des Basisabschnitts 20, nämlich der Basisrückseite 34, angeordnet. Eine derartige parallel versetzte Anordnung des distalen Abschnitts 64 kann insbesondere dadurch realisiert werden, dass der zweite Halteabschnitt 60 gegenüber dem Basisabschnitt 20 S-förmig abgebogen angeordnet ist (siehe Fig. 3). Insbesondere die Darstellung in Fig. 3 veranschaulicht außerdem, dass jede der Halterungen 12 und die Halteschiene 18 jeweils als einstückiges Stanzbiegeteil ausgebildet sein können.

In den Fig. 5 u. 6 ist ein Ausführungsbeispiel eines Innenwandungsteils 14 für den Klimaschrank 16 dargestellt. Das Innenwandungsteil 14 umfasst eine Wandungslängsrichtung 68 und eine quer zur Wandungslängsrichtung 68 angeordnete Wandungsquerrichtung 70. Das Innenwandungsteil kann zwei entlang der Wandungslängsrichtung 68 ausgerichteten Schlitzstreifen 72 mit einer Vielzahl an Schlitzen 74 zur Aufnahme der Halterung 12 aufweisen. Die Schlitze 74 sind in dem jeweiligen Schlitzstreifen 72 parallel zu der Wandungsquerrichtung 70 ausgerichtet und entlang der Wandungslängsrichtung 68 aufeinander folgend angeordnet. Außerdem umfasst das Innenwandungsteil 14 einen in der Wandungsquerrichtung 70 an die Schlitzstreifen angrenzenden Wandungsabschnitt 76.

Die Schlitzstreifen 72 weisen jeweils eine Verstärkung auf, derart dass eine Streifenwandstärke des jeweiligen Schlitzstreifens 72 größer ist als eine Wandungswandstärke des Wandungsabschnitts 76 (siehe Darstellung in Fig. 8).

Das Innenwandungsteil 14 weist vorzugsweise ein Wandungsblech 82 mit einem vorderseitigen Wandungsteil 84 und einem rückseitigen Wandungsteil 86 auf, wobei das rückseitige Wandungsteil dadurch gebildet ist, dass jeweils ein Seitenabschnitt 88 des Wandungsblechs 82 auf eine Rückseite des vorderseitigen Wandungsteils 84 gebogen ist. Das Innenwandungsteil 14 kann als einstückiges Stanzbiegeteil ausgebildet sein. Die Verstärkung ist vorzugsweise dadurch gebildet, dass ein Endabschnitt 90 des jeweiligen Seitenabschnitts 88 rückseitig anliegend an den jeweiligen Schlitzstreifen 72 angeordnet ist. Der jeweilige Seitenabschnitt 88, insbesondere der Endabschnitt 90, kann parallel zu der Wandungslängsrichtung 68 angeordnet sein. Damit sind die Seitenabschnitte 88 und insbesondere die Endabschnitte 90 vorzugsweise parallel zu den Schlitzstreifen 72 angeordnet.

Wie Fig. 6 zeigt, kann jeder der Seitenabschnitte 88 einen Profilabschnitt 92 aufweisen. Der Profilabschnitt 92 ist vorzugsweise beabstandet zu dem vorderseitigen Wandungsteil 84 angeordnet. Der Profilabschnitt 82 kann damit eine rückseitige Rippe des Innenwandungsteils 14 bilden und das Innenwandungsteil 14 zusätzlich versteifen. Der Profilabschnitt 92 kann parallel zu der Wandungslängsrichtung 68 angeordnet sein und ist vorzugsweise an den Endabschnitt 90 und das vorderseitige Wandungsteil 84 angrenzend angeordnet. Außerdem kann der Profilabschnitt 92 U-förmig ausgebildet sein.

Die Fig. 7 zeigt einen Einsatz 94 des Klimaschranks 16 mit zwei Haltesystemen 96, umfassend jeweils das Innenwandungsteil 14, wobei an jedem der Innenwandungsteile einer Mehrzahl der Halterungsbaugruppen 10 angeordnet ist. In den Halteschienen 18 können Probenträger 98 angeordnet sein. Insbesondere die Fig. 8-11 zeigen, dass die jeweilige Halterung 12 mit dem ersten Halteabschnitt 22 in jeweils einem der Schlitze 74 angeordnet ist, derart dass das Innenwandungsteil 14 zwischen dem Basisabschnitt 20 und den Sicherungselementen 38, 39 der jeweiligen Halterung 12 angeordnet ist. Darüber hinaus kann die jeweilige Halterung 12 mit dem zweiten Halteabschnitt 60 in einem weiteren der Schlitze 74 angeordnet sein, vorzugsweise derart, dass der distale Abschnitt 64 das Innenwandungsteil 14 hintergreift. Vorzugsweise ist jede der Halterungen 12 ausschließlich an einem der Schlitzstreifen 72 angeordnet.

Die Fig. 10 u. 11 veranschaulichen, dass die Eignung der Schlitze 74 zur Aufnahme der Halterungen 12 derart realisiert sein kann, dass jeder der Schlitze 74 zur Aufnahme des ersten Halteabschnitts 22 und des zweiten Halteabschnitts 60 geeignet ist. Die Eignung zur Aufnahme der Halteabschnitte 22, 60 kann insbesondere durch entsprechende Abmessungen der Schlitze 74 gegeben sein.

Die Sicherungselemente 38 sind vorzugsweise zur Basisrückseite 34 hin abgewinkelt angeordnet. Die Fig. 8 u. 9 veranschaulichen dabei, dass die Sicherungselemente 38, 39 damit das Innenwandungsteil 14 hintergreifen und damit die jeweilige Halterung 12 gegen unbeabsichtigtes Ablösen von dem Innenwandungsteil 14 sichern können. Insbesondere anhand der Darstellungen in den Fig. 8 u. 9 ist dabei nachvollziehbar, dass aus einer an der Basisvorderseite 32, beispielsweise an der Halteschiene 18, erfolgende Krafteinwirkung entlang der Basislängsrichtung 24 eine elastische Deformation der Halterung 12 resultieren kann, derart dass sich die freien zweiten Sicherungselementenden 56 weiter in Richtung des zweiten Halteabschnitts 60 aufstellen und damit der Effekt des Hintergreifens verstärkt werden kann.

### Bezugszeichenliste

- 10: Halterungsbaugruppe
- 12: Halterung
- 14: Innenwandungsteil
- 16: Klimaschrank
- 18: Halteschiene
- 20: Basisabschnitt
- 22: erster Halteabschnitt
- 24: Basislängsrichtung
- 26: Basisquerrichtung
- 28: Grundkörper
- 30: Seitenkante
- 32: Basisvorderseite
- 34: Basisrückseite
- 36: Einführelement
- 38: erstes Sicherungselement
- 39: zweites Sicherungselement
- 40: Halteachse
- 42: Haltewinkel
- 44: Sicherungsachse
- 46: Sicherungswinkel
- 48: Vorsprung
- 50: Längsstück
- 52: Querstück
- 54: erstes Sicherungselementende
- 56: zweites Sicherungselementende
- 58: Lücke
- 60: zweiter Halteabschnitt
- 62: proximaler Abschnitt
- 64: distaler Abschnitt
- 66: Versatz
- 68: Wandungslängsrichtung
- 70: Wandungsquerrichtung
- 72: Schlitzstreifen
- 74: Schlitz
- 76: Wandungsabschnitt
- 82: Wandungsblech
- 84: vorderseitiges Wandungsteil
- 86: rückseitiges Wandungsteil
- 88: Seitenabschnitt
- 90: Endabschnitt
- 92: Profilabschnitt
- 94: Einsatz
- 96: Haltesystem
- 98: Probenträger

## Patentansprüche

1. Halterung (12) zur Anordnung an einem Innenwandungsteil (14) eines Klimaschranks (16), mit einem Basisabschnitt (20) und einem an dem Basisabschnitt (20) angeordneten ersten Halteabschnitt (22), wobei
• der Basisabschnitt (20) eine Basislängsrichtung (24) und eine quer zu der Basislängsrichtung (24) angeordnete Basisquerrichtung (26) aufweist,
• der erste Halteabschnitt (22) ein Einführelement (36) zum Einführen in das Innenwandungsteil (14) und mindestens ein an dem Einführelement (36) angeordnetes Sicherungselement (38, 39) zum Sichern des ersten Halteabschnitts (22) an dem Innenwandungsteil (14) aufweist,
• das Einführelement (36) um eine parallel zu der Basisquerrichtung (26) ausgerichtete Halteachse (40) derart zu einer Basisrückseite (34) des Basisabschnitts (20) hin abgewinkelt an dem Basisabschnitt (20) angeordnet ist, dass das Einführelement (36) und die Basisrückseite (34) in einem um die Halteachse (40) angeordneten Haltewinkel (42) von kleiner als 180° zueinander angeordnet sind, und
• das mindestens eine Sicherungselement (38, 39) und das Einführelement (36) in einem um eine Sicherungsachse (44) angeordneten Sicherungswinkel (46) von kleiner als 180° zueinander angeordnet sind,
**dadurch gekennzeichnet, dass** das mindestens eine Sicherungselement (38, 39) entlang der Basisquerrichtung (26) auf das Einführelement (36) folgend angeordnet ist.

2. Halterung nach Anspruch 1,
**dadurch gekennzeichnet, dass** die Sicherungsachse (44) parallel zu der Basisquerrichtung (26) ausgerichtet ist.

3. Halterung nach einem der vorhergehenden Ansprüche, **dadurch gekennzeichnet, dass** das Einführelement (36) mindestens einen in der Basisquerrichtung (26) hervorragenden Vorsprung (48) aufweist, wobei das mindestens eine Sicherungselement (38, 39) zwischen dem mindestens einen Vorsprung (48) und der Halteachse (40) angeordnet ist.

4. Halterung nach Anspruch 3,
**dadurch gekennzeichnet, dass** das mindestens eine Sicherungselement (38, 39) mit einem ersten Sicherungselementende (54) an dem mindestens einen Vorsprung (48) angeordnet ist.

5. Halterung nach Anspruch 4,
**dadurch gekennzeichnet, dass** das mindestens eine Sicherungselement (38, 39) ein dem ersten Sicherungselementende (54) gegenüber angeordnetes freies zweites Sicherungselementende (56) aufweist.

6. Halterung nach einem der vorhergehenden Ansprüche, **dadurch gekennzeichnet, dass** zwischen dem mindestens einen Sicherungselement (38, 39) und dem Basisabschnitt (20) eine Lücke (58) zur Anordnung eines Abschnitts des Innenwandungsteils (14) angeordnet ist.

7. Halterung nach einem der vorhergehenden Ansprüche, **dadurch gekennzeichnet, dass** der Haltewinkel (42) kleiner/gleich 105° und größer/gleich 75°, bevorzugt kleiner/gleich 95° und größer/gleich 85°, und besonders bevorzugt gleich 90°, ist.

8. Halterung nach einem der vorhergehenden Ansprüche, **dadurch gekennzeichnet, dass** der Sicherungswinkel (46) größer/gleich 135°, bevorzugt größer/gleich 155°, und besonders bevorzugt größer/gleich 165° und kleiner/gleich 175°, ist.

9. Halterung nach einem der vorhergehenden Ansprüche, **dadurch gekennzeichnet, dass** ein erstes Sicherungselement (38) des mindestens einen Sicherungselements (38, 39) in der Basisquerrichtung (26) einem zweiten Sicherungselement (39) des mindestens einen Sicherungselements (38, 39) gegenüberliegend angeordnet ist.

10. Halterung nach einem der vorhergehenden Ansprüche, **dadurch gekennzeichnet, dass** die Halterung (12) einen zweiten Halteabschnitt (60) aufweist, wobei der zweite Halteabschnitt (60) dem ersten Halteabschnitt (12) in der Basislängsrichtung (24) gegenüberliegend an dem Basisabschnitt (20) angeordnet ist.

11. Halterung nach Anspruch 10,
**dadurch gekennzeichnet, dass** der zweite Halteabschnitt (60) bezogen auf den Basisabschnitt (20) einen proximalen Abschnitt (62) und einen distalen Abschnitt (64) aufweist, wobei der distale Abschnitt (64) parallel versetzt zu dem Basisabschnitt (20) angeordnet ist.

12. Halterungsbaugruppe (10) mit einer Halterung (12) nach einem der vorhergehenden Ansprüche und einer Halteschiene (18), wobei die Halteschiene (18) an der Halterung (12) an einer der Basisrückseite (34) des Basisabschnitts (20) gegenüberliegend angeordneten Basisvorderseite (32) des Basisabschnitts (20) angeordnet ist.

13. Innenwandungsteil (14) für einen Klimaschrank (16), umfassend
• eine Wandungslängsrichtung (68) und eine quer zur Wandungslängsrichtung (68) angeordnete Wandungsquerrichtung (70),
• mindestens einen entlang der Wandungslängsrichtung (68) ausgerichteten Schlitzstreifen (72) mit einer Vielzahl an Schlitzen (74) zur Aufnahme einer Halterung (12), insbesondere nach einem der Ansprüche 1 bis 12, und
• einen in der Wandungsquerrichtung (70) an den mindestens einen Schlitzstreifen (72) angrenzenden Wandungsabschnitt (76),
wobei die Schlitze (72) in dem mindestens einen Schlitzstreifen (74) parallel zu der Wandungsquerrichtung (70) ausgerichtet und entlang der Wandungslängsrichtung (68) aufeinander folgend angeordnet sind,
**dadurch gekennzeichnet, dass** der mindestens eine Schlitzstreifen (72) eine Verstärkung aufweist, derart dass eine Streifenwandstärke des mindestens einen Schlitzstreifens (72) größer ist als eine Wandungswandstärke des Wandungsabschnitts (76).

14. Innenwandungsteil nach Anspruch 13,
**dadurch gekennzeichnet, dass** das Innenwandungsteil (14) ein Wandungsblech (82) mit einem vorderseitigen Wandungsteil (84) und einem rückseitigen Wandungsteil (86) aufweist, wobei das rückseitige Wandungsteil (86) dadurch gebildet ist, dass mindestens ein Seitenabschnitt (88) des Wandungsblechs (82) auf eine Rückseite des vorderseitigen Wandungsteils (84) gebogen ist, wobei die Verstärkung dadurch gebildet ist, dass ein Endabschnitt (90) des mindestens einen Seitenabschnitts (88) rückseitig anliegend an den mindestens einen Schlitzstreifen (72) angeordnet ist.

15. Innenwandungsteil nach Anspruch 14,
**dadurch gekennzeichnet, dass** ein Profilabschnitt (92) des mindestens einen Seitenabschnitts (88) beabstandet zu dem vorderseitigen Wandungsteil (84) angeordnet ist.

16. Haltesystem (96) mit einer Halterung (12) nach einem der Ansprüche 1 bis 11 oder einer Halterungsbaugruppe (10) nach Anspruch 12 sowie einem Innenwandungsteil (14) nach einem der Ansprüche 13 bis 15, wobei die Halterung (12) mit dem ersten Halteabschnitt (22) in mindestens einem der Schlitze (74) angeordnet ist, derart dass das Innenwandungsteil (14) zwischen dem Basisabschnitt (20) und dem mindestens einen Sicherungselement (38, 39) angeordnet ist.

17. Klimaschrank (16) mit einem Innenwandungsteil (14) nach einem der Ansprüche 13 bis 15 oder einem Haltesystem (96) nach Anspruch 16.
